# EUROPÄISCHE PATENTSCHRIFT

(11) **EP 4 145 047 B1**
(45) Veröffentlichungstag und Bekanntmachung des Hinweises auf die Patenterteilung: **20.08.2025**
(21) Anmeldenummer: 22194149.5
(22) Anmeldetag: 06.09.2022
(51) Int. Cl.: F23N 5/18

(54) **VERFAHREN UND ANORDNUNG ZUR ERKENNUNG DES ZÜNDENS VON FLAMMEN IN EINEM VERBRENNUNGSRAUM EINES HEIZGERÄTES, UND COMPUTERPROGRAMMPRODUKT**
METHOD AND ASSEMBLY FOR DETECTING THE IGNITION OF FLAMES IN A COMBUSTION CHAMBER OF A HEATING DEVICE, AND COMPUTER PROGRAM PRODUCT
PROCÉDÉ ET DISPOSITIF DE DÉTECTION DE L'ALLUMAGE DE FLAMMES DANS UNE CHAMBRE DE COMBUSTION D'UN APPAREIL CHAUFFANT, ET PRODUIT PROGRAMME INFORMATIQUE

(30) Priorität: 07.09.2021 DE 102021123070
(43) Veröffentlichungstag der Anmeldung: 08.03.2023
(73) Patentinhaber: Vaillant GmbH, 42859 Remscheid NRW (DE)
(72) Erfinder: Resch, Marvin, 42857 Remscheid (DE); Krah, Timo, 42109 Wuppertal (DE)
(74) Vertreter: Popp, Carsten

(56) Entgegenhaltungen:
- EP-A1- 3 301 365
- EP-A1- 3 581 850
- EP-A1- 3 919 817
- HINRICH NEUMANN: "Bis zu 10%Prozent Wasserstoff im Gasnetz möglich", 17 October 2016 (2016-10-17), XP093165327, Retrieved from the Internet <URL:https://www.topagrar.com/energie/news/bis-zu-10-prozent-wasserstoff-im-gasnetz-moeglich-9591695.html>

## Beschreibung

Die Erfindung betrifft ein Verfahren und eine Anordnung zur Erkennung des Zündens von Flammen in einem Verbrennungsraum eines Heizgerätes, insbesondere einem, das mit Wasserstoff und/oder einem wasserstoffhaltigen Brenngas betreibbar ist. Dabei geht es nicht nur um große Anlagen, sondern auch um Wandgeräte zur Erwärmung von Wasser und generell um Heizgeräte für die Beheizung von Gebäuden und/oder die Bereitstellung von warmem Wasser. Weiter betrifft die Erfindung auch noch ein damit im Zusammenhang stehendes Computerprogrammprodukt und eine Verwendung.

In Heizgeräten werden im Allgemeinen einfache und robuste Sensoren für Temperatur, Licht- oder Wärme-Strahlung, Druck, Volumenstrom und dergleichen eingesetzt, um die Heizgeräte zu regeln und deren sicheren Betrieb zu gewährleisten Eine wichtige Aufgabe ist das Feststellen des Vorhandenseins von stabilen Flammen (ein sogenannter Flammenwächter), eine andere die Einstellung eines für eine stabile und umweltschonende Verbrennung geeigneten Verhältnisses von Verbrennungsluft zu Brenngas (Lambda-Wert).

Zünden Flammen ordnungsgemäß, so wird dies von mindestens einem Sensor im oder am Verbrennungsraum festgestellt, ebenso ein (unerwartetes) Erlöschen der Flammen. Als Sensoren kommen Ionisationsmessgeräte, Temperatursensoren oder optische Sensoren, z. B. für UV-Strahlung, zur Anwendung. Durch die Funktion eines Flammenwächters kann sichergestellt werden, dass bei Zufuhr von Brenngas auch immer eine Verbrennung stattfindet bzw. eine Abschaltung erfolgt, falls die Flammen nicht zünden oder erlöschen.

Die EP 3 581 850 A1 offenbart ein Verfahren, wobei bei einem Start des Brenners mit Hilfe der Regelungseinrichtung wahlweise bei Vorliegen eines unerwarteten Verlaufs eines Signals des Gebläses, der Zündelektrode und/oder der Ionisationselektrode eine fehlerhafte Zündung detektiert wird. Bei bestimmten Abweichungen der Signalkurve von der Norm wird von der Regelungseinrichtung eine fehlerhafte Zündung festgestellt. So wird beispielsweise bei einem Einbrechen der erwartet konstanten Gebläsedrehzahl auf einen Fehler geschlossen.

Die nachveröffentlichte EP 3 919 817 A1 offenbart ebenfalls Verfahren und Vorrichtungen zum Erkennen von Fehlern beim Zünden eines Brenners zur Verbrennung eines Gemisches von Luft und Brennstoff, Hierbei erzeugt ein Gebläse mit einer vorgebbaren Soll-Drehzahl einen Luftstrom, der dem Brenner zugeleitet wird, und dem Luftstrom wird über ein Brennstoffventil mit einer vorgebbaren Soll-Stellung Brennstoff beigemischt. Während des Zündvorgangs durch Auslösen von Zündfunken wird mittels einer Zündüberwachung die Drehzahl des Gebläses und/oder die Stellung des Brennstoffventils überwacht, wobei charakteristische Änderungen erkannt und als Fehler beim Zünden gespeichert oder weiterverarbeitet werden.

Aus Kostengründen und um die Komplexität eines Heizgerätes gering zu halten, sind solche Flammenwächter zwar sehr zuverlässig, aber meist nur einfach vorhanden, so dass eine Überprüfung ihrer Funktion oder eine Redundanz von Messsystemen nicht immer realisierbar ist.

Andererseits werden Heizgeräte, bei denen ein Gebläse zur Zufuhr von Luft und Brenngas vorhanden ist, im Allgemeinen durch Regelung der Drehzahl des Gebläses und die Einstellung eines Brenngasventils geregelt. Die Drehzahl des Gebläses wird daher kontinuierlich gemessen und auf einem jeweils gewünschten Wert gehalten. Beim Starten eines Heizgerätes wird das Gebläse auf eine vorgebbare Drehzahl gebracht und auf dieser gehalten, während das Brenngasventil geöffnet und eine Zündsequenz von einer Zündsteuerung eingeleitet wird.

Aufgabe der vorliegenden Erfindung ist, die mit Bezug auf den Stand der Technik geschilderten Probleme wenigstens teilweise zu lindern und insbesondere, bei den beschriebenen Heizgeräten ohne zusätzliche Instrumentierung das Zünden von Flammen und/oder den Zeitpunkt des Zündens unabhängig von in oder am Brennraum vorhandenen Sensoren feststellen zu können.

Zur Lösung dieser Aufgabe dienen ein Verfahren und eine Anordnung sowie ein Computerprogrammprodukt und eine Verwendung gemäß den unabhängigen Ansprüchen. Vorteilhafte Ausgestaltungen und Weiterbildungen der Erfindung sind in den jeweiligen abhängigen Ansprüchen angegeben. Die Beschreibung, insbesondere im Zusammenhang mit der Zeichnung, veranschaulicht die Erfindung und gibt weitere Ausführungsbeispiele an.

Zur Lösung der Aufgabe trägt ein Verfahren bei zum Beobachten oder Überwachen einer Zündung von Flammen in einem Verbrennungsraum eines Heizgerätes mit Wasserstoff als Brenngas oder mit wasserstoffhaltigem Brenngas ausgelegtes, wobei eine Drehzahl eines Gebläses zur Zufuhr von Luft-Brenngas-Gemisch zu dem Verbrennungsraum beobachtet wird und aus einem (zeitlichen, insbesondere charakteristischen) Verlauf der Drehzahl auf eine Zündung von Flammen im Verbrennungsraum geschlossen wird, wobei aus einem zeitlichen, charakteristischen Verlauf der Drehzahl (n) auf eine Zündung von Flammen im Verbrennungsraum geschlossen wird, wobei ein Anstieg der Drehzahl um mindestens 0,1% in unter 0,1 s von einer Auswerteelektronik als Hinweis auf eine Zündung von Flammen im Verbrennungsraum interpretiert wird.

Messungen haben gezeigt, dass die Drehzahl des Gebläses durch eine Art Druckstoß, der im Verbrennungsraum beim Zünden der Flammen entsteht, kurzzeitig in charakteristischer Weise beeinflusst wird, was leicht erkannt werden kann, weil die Drehzahl ohnehin ständig überwacht und geregelt wird. Die Regelung versucht zwar, die Drehzahl schnell wieder auf einen gewünschten Sollwert zu bringen, dennoch ist ein für diesen Prozess klar identifizierbarer, charakteristischer Verlauf der Drehzahl bei der Zündung immer vorhanden.

Es ist möglich, dass ein "charakteristischer" Verlauf zuvor bestimmt bzw. ermittelt und dann ggf. anhand konkreter Verlaufsparameter (Steigung, Amplitude, Drehzahlgrenzwerte, Drehzahlkennfeld, etc.) definierbar ist. Die Informationen für einen solchen Verlauf können gespeichert und damit als eine Referenz eines Vergleichs mit aktuellen Messungen bzw. Messreihen im Betrieb dienen. Daraus kann ermittelt werden, ob der aktuelle Verlauf (etwa) die Eigenschaften eines "charakteristischen Verlaufs" aufweist, was dann zur Entscheidung "Zündung" führen kann. Beispielsweise kann der Verlauf wie folgt gekennzeichnet sein: ein schneller Anstieg in der Größenordnung von 1 % [Prozent] einer Ausgangsdrehzahl mit einem anschließenden schnellen Abfall unter die Ausgangsdrehzahl und nachfolgender Einregelung wieder auf die Ausgangsdrehzahl, wobei der ganze Vorgang innerhalb etwa 1 s [Sekunde] abläuft.

Dabei wird ein Anstieg der Drehzahl um mindestens 0,1% in unter 0,1 s von einer Auswerteelektronik als Hinweis auf eine Zündung von Flammen im Verbrennungsraum interpretiert. So schnelle Drehzahländerungen, insbesondere solche charakteristischen Verläufe der Drehzahl, treten typischerweise nicht in anderen Situationen auf, da die Antriebe von Gebläsen nicht für so schnelle Änderungen ausgelegt sind.

Besonders bevorzugt wertet die Auswerteelektronik den ermittelten Verlauf der Drehzahl zur Kontrolle der Funktion eines Flammenwächters oder als redundanten Messwert zu einem anderen Sensor zur Flammenüberwachung aus. Hier bietet sich die Möglichkeit, die Funktion eines Flammenwächters zu kontrollieren und sogar seine Ansprechzeit zu prüfen oder zu kalibrieren. Ohne zusätzliche Instrumentierung kann hier ein erheblicher Sicherheitsgewinn erzielt werden, weil die ordnungsgemäße Funktion eines Flammenwächters zumindest beim Zünden der Flammen kontrolliert werden kann, woraus geschlossen werden kann, dass der Flammenwächter auch beim Erlöschen der Flammen seine Funktion erfüllen kann. Wegen des schnellen und eindeutigen Ansprechens der Drehzahl des Gebläses auf eine Zündung, kann dieses Signal auch parallel oder alternativ zu dem eines Flammenwächters genutzt werden, um bei einem Ausbleiben der Zündung frühzeitig eine Abschaltung der Brennstoffzufuhr sicherzustellen, was ebenfalls einen Sicherheitsgewinn bedeutet.

Zur Lösung der Aufgabe trägt auch eine Anordnung bei zum Beobachten oder Überwachen einer Zündung von Flammen in einem Verbrennungsraum eines Heizgerätes, wobei das Heizgerät ein drehzahlgeregeltes Gebläse aufweist, mit dem ein Luft-Brenngas-Gemisch zu dem Verbrennungsraum gefördert wird, wobei eine Zündeinrichtung zur Zündung des Luft-Brenngas-Gemisches vorhanden ist und wobei eine Auswerteelektronik vorhanden ist, die eingerichtet ist, einen charakteristischen Verlauf einer Drehzahl des Gebläses zu erkennen und daraus auf eine Zündung von Flammen und/oder deren Zeitpunkt zu schließen.

Die Auswerteeinheit ist eingerichtet, einen zeitlichen Anstieg der Drehzahl des Gebläses um mindestens 0,1% in unter 0,1 s zu erkennen und als Hinweis auf eine Zündung zu interpretieren. Die Drehzahl und/oder deren zeitliche Ableitung zeigen einen sehr charakteristischen Verlauf, der nur bei einer Zündung auftritt.

Ein weiterer Aspekt betrifft auch ein Computerprogrammprodukt umfassend Befehle, die bewirken, dass die beschriebene Anordnung das beschriebene Verfahren ausführt. Die Auswerteelektronik benötigt ein Programm und Daten, um die Funktion als Flammenwächter bei der Zündung durchführen zu können, wobei beides gelegentlich aktualisiert werden muss.

Die Erläuterungen zum Verfahren können zur näheren Charakterisierung der Anordnung herangezogen werden, und umgekehrt. Die Anordnung kann auch so eingerichtet sein, dass damit das Verfahren durchgeführt wird.

Ein schematisches Ausführungsbeispiel der Erfindung, auf das diese jedoch nicht beschränkt ist, und die Funktionsweise des Verfahrens werden nun anhand der Zeichnung näher erläutert. Es stellen dar:
- Fig. 1:: ein Heizgerät mit Gebläse und Steuer- und Regeleinheit und
- Fig. 2:: ein Diagramm zur Veranschaulichung des Effektes, den ein Zünden der Flammen auf das Gebläse hat.

Fig. 1 zeigt schematisch ein insbesondere für den Betrieb mit Wasserstoff als Brenngas oder mit wasserstoffhaltigem Brenngas ausgelegtes Heizgerät 1. Sie ist aber auch für andere Brenngase anwendbar. Das Heizgerät 1 weist ein Gebläse 2 auf, welches einen Brenner 3 mit Luft von einer Luftzufuhr 4 versorgt. Über ein Brenngasventil 5 wird ein Brenngas aus einer Brenngasversorgung 6 der Luft beigemischt. Eine Steuer- und Regeleinheit 7 steht über Datenleitungen 13 mit dem Gebläse 2 und dem Brenngasventil 5 in Verbindung, so dass ein für eine Zündung und/oder einen Dauerbetrieb geeignetes Gemisch erzeugt und die dafür vorgenommenen Einstellungen (z. B. Drehzahl des Gebläses 2 und Öffnung des Brenngasventils 5) rückgemeldet werden können.

Bei der Verbrennung dieses Gemisches in einem Verbrennungsraum 15 entstehen Flammen 16, deren Wirkung (und damit deren Vorhandensein) anhand von mindestens einem Sensor 10 an einer Messstelle 19 beobachtet wird. Der Sensor 10 dient als Flammenwächter und kann zur Regelung des Luft-Brennstoffverhältnisses genutzt werden. Es kann ein Ionisationsmessgerät, ein UV-Sensor, ein Temperatursensor oder ein anderes Messsystem verwendet werden, je nach den Anforderungen des jeweiligen Heizgerätes 1. Der Sensor 10 ist ebenfalls über eine Datenleitung 13 mit der Steuer- und Regeleinheit 7 verbunden. Der Verbrennungsraum 15 ist von einem Gehäuse 8 umgeben, in dem sich hier nur angedeutete Wärmetauscherflächen befinden. Entstehende Verbrennungsgase werden über eine Abgasanlage 9 an die Umgebung abgeleitet. Zum Zünden der Verbrennung ist eine Zündelektrode 17 vorhanden, die mittels einer Zündleitung 14 mit einer Zündsteuerung 12 verbunden ist. Eine Anzeige 18 (die bei einer Fernwartung auch an anderer Stelle sein kann) liefert Informationen über den Zustand des Heizgerätes 1. Bei der vorliegenden Erfindung wertet eine Auswerteelektronik 11 (die in die Steuer- und Regeleinheit 7 integriert sein kann) den Verlauf der Drehzahl des Gebläses oder einen damit korrelierenden Parameter aus, um ein charakteristisches Verhalten bei der Zündung des Verbrennungsprozesses zu erkennen.

Es hat sich gezeigt, wie in Fig. 2 veranschaulicht wird, dass diese Drehzahl n ein signifikantes Verhalten bei einer Zündung von Flammen 16 zeigt, nämlich einen raschen Anstieg in einer leicht messbaren Größenordnung von ca. 1% der Drehzahl und einen anschließenden Abfall sogar unter die Ausgangsdrehzahl vor Zündung. Dieser Effekt ist bei Wasserstoff als Brenngas sogar größer als bei anderen Brenngasen (während andere Typen von Flammenwächtern bei Wasserstoff als Brenngas weniger empfindlich sein können), sein Verlauf kann leicht erkannt werden, und es lässt sich aus dem Beginn des Anstiegs sehr genau auf den Zündzeitpunkt schließen. So ist es möglich, damit die Funktion eines Flammenwächters zumindest beim Zünden zu realisieren, wodurch die Funktion des Sensors 10 kontrolliert werden kann bzw. eine redundante Messung beim Zünden ermöglicht wird. Das Diagramm zeigt in Abhängigkeit von der Zeit t (x-Achse) den Verlauf der Drehzahl n (linke Y-Achse in Umdrehungen pro Minute) des Gebläses 2 mit konstanter Drehzahl vor dem Zünden (z. B. bis zur Sekunde 9 nach Start), einem steilen Anstieg bei Zündung (ab Sekunde 9) mit einem Maximum ca. 1% über einer Ausgangsdrehzahl und einem steilen Abfall unter die Ausgangsdrehzahl (bis zur Sekunde 9,5), von wo an die Drehzahl von der Steuer- und Regeleinheit 7 wieder auf ihren Sollwert (Ausgangsdrehzahl) eingeregelt wird. Die Schnelligkeit der Reaktion des Gebläses 2 auf eine Zündung hängt vom Abstand zum Verbrennungsraum ab, ist jedoch wegen der hohen Ausbreitungsgeschwindigkeit von Druckstößen im Gemischweg ähnlich schnell wie bei anderen Messsystemen. Dies erkennt man durch Vergleich mit dem Verlauf des Signals i (rechte Y-Achse, Ionisationsstrom in µA [Mikroampere]) eines Ionisationsmessgerätes (als Sensor 10), welches im vorliegenden Ausführungsbeispiel sogar etwas später anspricht.

Die vorliegende Erfindung erlaubt es, bei der Zündung eines Verbrennungsprozesses die Funktion eines üblichen Flammenwächters zu überprüfen oder ein redundantes Messsystem bereitzustellen, um einen sicheren Ablauf des Zündvorganges zu gewährleisten.

### Bezugszeichenliste

- 1: Heizgerät
- 2: Gebläse
- 3: Brenner
- 4: Luftzufuhr
- 5: Brenngasventil
- 6: Brenngasversorgung
- 7: Steuer- und Regeleinheit
- 8: Gehäuse
- 9: Abgasanlage
- 10: Sensor
- 11: Auswerteelektronik
- 12: Zündsteuerung
- 13: Datenleitungen
- 14: Zündleitung
- 15: Verbrennungsraum
- 16: Flammen
- 17: Zündelektrode
- 18: Anzeige
- 19: Messstelle

- n: Drehzahl des Gebläses 2 [rpm]
- i: Ionisationsstrom [µA]
- t: Zeit [s]

## Patentansprüche

1. Verfahren zum Beobachten oder Überwachen einer Zündung von Flammen (16) in einem Verbrennungsraum (15) eines Heizgerätes (1) mit Wasserstoff als Brenngas oder mit wasserstoffhaltigem Brenngas , wobei eine Drehzahl (n) eines Gebläses (2) zur Zufuhr von Luft-Brenngas-Gemisch zu dem Verbrennungsraum (15) beobachtet wird und aus einem Verlauf der Drehzahl (n) auf eine Zündung von Flammen (16) im Verbrennungsraum (15) geschlossen wird, wobei aus einem zeitlichen, charakteristischen Verlauf der Drehzahl (n) auf eine Zündung von Flammen (16) im Verbrennungsraum (15) geschlossen wird, wobei ein Anstieg der Drehzahl um mindestens 0,1% in unter 0,1 s von einer Auswerteelektronik (11) als Hinweis auf eine Zündung von Flammen (16) im Verbrennungsraum (15) interpretiert wird.

2. Verfahren nach dem vorhergehenden Anspruch, wobei eine schnellere Drehzahländerung festgestellt wird, als eine für die ein Antrieb des Gebläses (2) ausgelegt ist.

3. Verfahren nach einem der vorhergehenden Ansprüche, wobei der charakteristische Verlauf der Drehzahl n folgende Bereiche umfasst: konstante Ausgangsdrehzahl vor dem Zünden, einen Anstieg in einer Größenordnung von ca. 1% der Drehzahl und einen anschließenden Abfall unter die Ausgangsdrehzahl, wobei Anstieg und Abfall etwa 0,5 Sekunden andauern, und wobei danach die Drehzahl wieder auf den Sollwert (Ausgangsdrehzahl) eingeregelt wird.

4. Verfahren nach einem der vorhergehenden Ansprüche, wobei die Auswerteelektronik (11) den charakteristischen Verlauf der Drehzahl (n) zur Kontrolle der Funktion eines Flammenwächters auswertet.

5. Verfahren nach Anspruch 4, wobei die Auswerteelektronik (11) die Funktion des Flammenwächters kontrolliert und seine Ansprechzeit prüft oder kalibriert.

6. Verfahren nach einem der vorhergehenden Ansprüche, wobei die Auswerteelektronik (11) den charakteristischen Verlauf der Drehzahl (n) als redundanten Messwert zu einem anderen Sensor (10) zur Flammenüberwachung auswertet.

7. Anordnung zum Beobachten oder Überwachen einer Zündung von Flammen (16) in einem Verbrennungsraum (15) eines für den Betrieb mit Wasserstoff als Brenngas oder mit wasserstoffhaltigem Brenngas ausgelegtes Heizgerätes (1), wobei das Heizgerät ein drehzahlgeregeltes Gebläse (2) aufweist, mit dem ein Luft-Brenngas-Gemisch zu dem Verbrennungsraum (15) gefördert wird, wobei eine Zündeinrichtung (12, 14, 17) zur Zündung des Luft-Brenngas-Gemisches vorhanden ist und wobei eine Auswerteelektronik (11) vorhanden ist, die eingerichtet ist, einen charakteristischen Verlauf einer Drehzahl (n) des Gebläses (2) zu erkennen und daraus auf eine Zündung von Flammen (16) und/oder deren Zeitpunkt zu schließen und einen zeitlichen Anstieg der Drehzahl (n) des Gebläses (2) um mindestens 0,1% in unter 0,1 s zu erkennen und als Hinweis auf eine Zündung zu interpretieren, wobei die Anordnung eingerichtet ist, ein Verfahren nach einem der vorhergehenden Ansprüche durchzuführen.

8. Computerprogrammprodukt, umfassend Befehle, die bewirken, dass die Anordnung nach Anspruch 7 das Verfahren nach einem der Ansprüche 1 bis 6 ausführt.

## Claims

1. Method for observing or monitoring an ignition of flames (16) in a combustion chamber (15) of a heating appliance (1) with hydrogen as fuel gas or with hydrogen-containing fuel gas, wherein a rotational speed (n) of a fan (2) for supplying air-fuel gas mixture to the combustion chamber (15) is observed and an ignition of flames (16) in the combustion chamber (15) is inferred from a profile of the rotational speed (n) , wherein an ignition of flames (16) in the combustion chamber (15) is inferred from a characteristic progression of the rotational speed (n) over time, wherein an increase in the rotational speed by at least 0.1% in less than 0.1 s is interpreted by an electronic evaluation system (11) as an indication of an ignition of flames (16) in the combustion chamber (15) .

2. Method according to the preceding claim, wherein a faster speed change is detected than that for which a drive of the fan (2) is designed.

3. Method according to one of the preceding claims, wherein the characteristic curve of the rotational speed n comprises the following ranges: constant initial rotational speed before ignition, a rise in the order of about 1% of the rotational speed and a subsequent drop below the initial rotational speed, wherein the rise and drop last for about 0.5 seconds, and wherein the rotational speed is then regulated back to the setpoint value (initial rotational speed) .

4. Method according to one of the preceding claims, wherein the evaluation electronics (11) evaluates the characteristic curve of the rotational speed (n) for checking the function of a flame monitor.

5. Method according to claim 4, wherein the evaluation electronics (11) controls the function of the flame detector and checks or calibrates its response time.

6. Method according to one of the preceding claims, wherein the evaluation electronics (11) evaluates the characteristic curve of the rotational speed (n) as a redundant measured value to another sensor (10) for flame monitoring.

7. Arrangement for observing or monitoring an ignition of flames (16) in a combustion chamber (15) of a heating appliance (1) designed for operation with hydrogen as fuel gas or with hydrogen-containing fuel gas, wherein the heating appliance has a speed-controlled fan (2) with which an air-fuel gas mixture is conveyed to the combustion chamber (15), wherein an ignition device (12, 14, 17) for igniting the air-fuel gas mixture is present and wherein evaluation electronics (11) are present, which is set up to recognise a characteristic course of a rotational speed (n) of the fan (2) and to infer therefrom an ignition of flames (16) and/or their time and to recognise a temporal increase in the rotational speed (n) of the fan (2) by at least 0.1% in less than 0.1 s and to interpret it as an indication of an ignition, the arrangement being set up to carry out a method according to one of the preceding claims.

8. A computer program product comprising instructions which cause the arrangement according to claim 7 to perform the method according to any one of claims 1 to 6.

## Revendications

1. Procédé pour observer ou surveiller un allumage de flammes (16) dans une chambre de combustion (15) d'un appareil de chauffage (1) avec de l'hydrogène en tant que gaz combustible ou avec du gaz combustible contenant de l'hydrogène, dans lequel une vitesse de rotation (n) d'un ventilateur (2) pour amener du mélange air/gaz combustible dans la chambre de combustion (15) est observé et un allumage de flammes (16) dans la chambre de combustion (15) est déduit d'une courbe de la vitesse de rotation (n), dans lequel un allumage de flammes (16) dans la chambre de combustion (15) est déduit d'une caractéristique temporelle de la vitesse de rotation (n), dans lequel une augmentation de la vitesse de rotation d'au moins 0,1 % en moins de 0,1 s est interprétée par une électronique d'évaluation (11) en tant qu'indication d'un allumage de flammes (16) dans la chambre de combustion (15).

2. Procédé selon la revendication précédente, dans lequel une variation de vitesse de rotation plus rapide que celle pour laquelle l'entraînement du ventilateur (2) est conçu est déterminée.

3. Procédé selon l'une quelconque des revendications précédentes, dans lequel la courbe caractéristique de la vitesse de rotation n comprend les plages suivantes : une vitesse de rotation initiale constante avant l'allumage, une augmentation d'un ordre de grandeur d'env. 1% de la vitesse de rotation, puis une baisse sous la vitesse de rotation initiale, dans lequel l'augmentation et la baisse durent environ 0,5 seconde, et dans lequel la vitesse de rotation est ensuite à nouveau réglée sur la valeur de consigne (vitesse de rotation initiale).

4. Procédé selon l'une quelconque des revendications précédentes, dans lequel l'électronique d'évaluation (11) évalue la courbe caractéristique de la vitesse de rotation (n) pour contrôler le fonctionnement d'un contrôleur de flamme.

5. Procédé selon la revendication 4, dans lequel l'électronique d'évaluation (11) contrôle le fonctionnement du contrôleur de flamme et vérifie ou calibre son temps de réponse.

6. Procédé selon l'une quelconque des revendications précédentes, dans lequel l'électronique d'évaluation (11) évalue la courbe caractéristique de la vitesse de rotation (n) en tant que valeur de mesure redondante par rapport à un autre capteur (10) pour la surveillance de flamme.

7. Agencement pour observer ou surveiller un allumage de flammes (16) dans une chambre de combustion (15) d'un appareil de chauffage (1) conçu pour fonctionner avec de l'hydrogène en tant que gaz combustible ou avec du gaz combustible contenant de l'hydrogène, dans lequel l'appareil de chauffage présente un ventilateur (2) à vitesse de rotation régulée, avec lequel un mélange air/gaz combustible est transporté vers la chambre de combustion (15), dans lequel un appareil d'allumage (12, 14, 17) est présent pour allumer le mélange air/gaz combustible et dans lequel une électronique d'évaluation (11) est présente, qui est configurée pour reconnaître une courbe caractéristique d'une vitesse de rotation (n) du ventilateur (2) et en déduire un allumage de flammes (16) et/ou son instant, et reconnaître une augmentation temporelle de la vitesse de rotation (n) du ventilateur (2) d'au moins 0,1 % en moins de 0,1 s et l'interpréter en tant qu'indication d'un allumage, dans le temps l'agencement est configuré pour mettre en œuvre un procédé selon l'une quelconque des revendications précédentes.

8. Produit de programme informatique comprenant des instructions pour que l'agencement selon la revendication 7 mette en œuvre le procédé selon l'une quelconque des revendications 1 à 6.
